# EUROPÄISCHE PATENTSCHRIFT

(11) **EP 0 226 167 B1**
(45) Veröffentlichungstag und Bekanntmachung des Hinweises auf die Patenterteilung: **02.12.1992**
(21) Anmeldenummer: 86117135.3
(22) Anmeldetag: 09.12.1986
(51) Int. Cl.: B21D 7/022, B21D 11/12

(54) **Verfahren zum Biegen von strangförmigem Material sowie Biegemaschine zur Durchführung dieses Verfahrens**
Method of bending elongated material and bending machine for carrying out this method
Procédé de pliage de matériau allongé ainsi que machine pour exécuter ce procédé

(30) Priorität: 13.12.1985 DE 3544056
(43) Veröffentlichungstag der Anmeldung: 24.06.1987
(73) Patentinhaber: Dischler, Helmut, Dipl.-Ing., D-41464 Neuss (DE)
(72) Erfinder: Dischler, Helmut, Dipl.-Ing., D-41464 Neuss (DE)
(74) Vertreter: Paul, Dieter-Alfred, Dipl.-Ing.

(56) Entgegenhaltungen:
- BE-A- 524 712
- DE-A- 1 652 822
- DE-A- 3 341 714
- DE-C- 537 904
- DE-C- 559 683
- FR-A- 832 536
- FR-A- 2 294 778
- FR-E- 49 413

## Beschreibung

Die Erfindung betrifft eine Biegemaschine zum Biegen von strangförmigem Material, insbesondere von Drähten, Rohren, Kabeln, Profilen oder dergleichen, mit zwei im Abstand nebeneinander angeordneten Biegeapparaten, die jeweils zumindest zwei Biegedruckstücke und Antriebe zum Bewegen von jeweils zumindest einem der Biegedruckstücke im wesentlichen quer zum Material aufweisen, wobei die Antriebe gegensinnig arbeitend ausgebildet sind.

Derzeit gebräuchliche Biegemaschinen sind in der DE-OS 16 52 822 und der DE-PS 537 904 beschrieben. Sie weisen nebeneinander zwei oder auch mehr Biegeapparate mit jeweils zwei Biegedruckstücken auf. Bei der Biegemaschine nach der erstgenannten Druckschrift ist auch der Abstand der Biegeapparate verstellbar, damit Biegungen mit unterschiedlichen Abständen zueinander hergestellt werden können. Aus der DE-GM 18 81 368 ist eine weitere Biegemaschine bekannt, die einen Biegeapparat mit rollenförmigen Biegedruckstücken aufweist. Des weiteren sind Rollenführungen für den zu biegenden Draht vorgesehen.

Bei den vorbeschriebenen Biegemaschinen kommt ein Biegeprinzip zur Anwendung, bei dem das zu biegende Material durch Aufprägen einer Biegekraft um eines der Biegedruckstücke herumgebogen wird. Der innere Biegeradius entspricht dann dem Radius des Biegedruckstückes. Große Biegeradien in der Größenordnung des jeweiligen Biegeapparates und darüber lassen sich mit diesem Biegeprinzip nicht herstellen. Außerdem müssen die Biegedruckstücke zur Herstellung von verschiedenen Biegeradien gegen andere Biegedruckstücke mit dem entsprechenden Radius ausgewechselt werden.

In der FR-A-832 536 sind verschiedene Ausführungsformen von Biegemaschinen der eingangs genannten Art offenbart, bei dem das strangförmige Material zwischen zwei im Abstand nebeneinander angeordneten Biegeapparaten mit jeweils zwei Biegedruckstücken zu einem Bogen verformt wird. Die Biegeapparate sind mit Hilfe eines Antriebs gegensinnig verdrehbar und wirken hierdurch mit Hilfe der Biegedruckstücke im wesentlichen quer zum Material. Die Antriebe weisen zum einen in den Außenmantel der Biegeapparate eingreifende Schneckengetriebe und zum anderen Seilzüge auf.

Bei dem in Figur 1 dargestellten Ausführungsbeispiel sind die Biegeapparate ortsfest angeordnet, während sie bei den Ausführungsformen nach den Figuren 4 und 5 in Richtung aufeinanderzu beweglich geführt sind. Dabei wird das stangförmige Material an den Biegedruckstücken zusammen mit einer Biegeschablone aus federndem Material eingespannt. Zusätzlich soll das zu verbiegende Rohr mit Material, beispielsweise Sand oder dergleichen, oder mit einer Flüssigkeit gefüllt werden, um die Belastungen auf das Rohr gleichmäßiger zu verteilen.

Die in der FR-A-832 536 gezeigten Biegemaschinen sind zum Teil funktionsuntüchtig, oder es lassen sich ohne die Verwendung zusätzlicher Hilfsmittel, wie beispielsweise Biegeschablonen oder Füllungen, keine sauberen und reproduzierbaren Biegungen erzielen. Dies mögen die Gründe dafür sein, daß das dieser Biegemaschine zugrunde liegende Biegeprinzip - soweit bekannt - nicht mehr in weiteren Veröffentlichungen aufgegriffen worden ist, sondern daß alle danach bekanntgewordenen Veröffentlichungen sich mit dem eingangs beschriebenen Biegeprinzip befassen.

Der Erfindung liegt die Aufgabe zugrunde, eine Biegemaschine der eingangs genannten Art so zu gestalten, daß sich mit ihr außerordentlich saubere und reproduzierbare Biegungen erzielen lassen, und zwar ohne Verwendung zusätzlicher Hilfsmittel.

Diese Aufgabe wird zum einen erfindungsgemäß dadurch gelöst, daß die Biegedruckstücke jeweils einen frei drehbaren Mantel aufweisen. Auf Grund der rollenförmigen Ausbildung der Biegedruckstücke wird das zu verbiegende Material von jeglichen weiteren Kräften freigehalten, da das Material beim Biegen zwischen den Biegedruckstücken durchrutschen kann. Auf diese Weise werden beim Biegevorgang ausschließlich Dreh- bzw. Biegemomente aufgeprägt, und es wird vermieden, daß sonstige Kräfte einwirken. Dies hat zur Folge, daß sich das Material frei und gleichmäßig im Zwischenraum zwischen den beiden Biegeapparaten herausbiegt.

Alternativ zu oder in Kombination mit dieser Lösung kann die Aufgabe auch dadurch gelöst werden, daß zumindest einer der Biegeapparate frei beweglich geführt ist, so daß ausschließlich Biegemomente aufgeprägt werden. In diesem Fall findet keine Relativbewegung zwischen dem zu verbiegenden Material und den Biegedruckstücken statt, weil sich der Abstand der Biegeapparate entsprechend dem Fortschritt beim Biegevorgang auf Grund der freien Beweglichkeit zumindest eines der Biegeapparate verkleinern kann. Dabei kann die freie Beweglichkeit auch durch eine Zwangsführung zur Verkleinerung des Abstandes zwischen den Biegeapparaten entsprechend dem Fortschritt beim Biegevorgang und entsprechend einem Bewegungsablauf ersetzt werden, welcher sich bei frei beweglich geführten Biegeapparaten einstellt, so daß auch in diesem Fall ausschließlich Biegemomente aufgeprägt werden. Beide Ausführungsformen bieten sich vor allem zum Biegen von Material mit rauher Oberfläche, wie beispielsweise Baustahl, an, denn dieses Material würde kaum zwischen den beiden Biegedruckstücken nach der erstgenannten Lösung gleiten. Das Auftreten von zusätzlichen Kräften wird durch die Relativbewegung der beiden Biegeapparate beim Biegevorgang vermieden.

Sollen mit der Biegemaschine nach der erstgenannten Lösung immer dieselben Biegeradien hergestellt werden, reicht es aus, daß die Biegeapparate einen festen Abstand zueinander haben. Macht man diesen Abstand veränderbar, besteht die Möglichkeit, entsprechend unterschiedliche Biegeradien herzustellen. Dies kann dadurch geschehen, daß die Biegeapparate in unterschiedlichen Abständen fixierbar sind.

Das Bewegen der Biegedruckstücke quer zum Material kann in einfacher und an sich bekannter Weise mit Hilfe eines Drehantriebes erfolgen. Die Biegedruckstücke können dabei auf einem Drehteller angeordnet sein. Alternativ dazu besteht selbstverständlich die Möglichkeit, die Biegedruckstücke direkt mit Linearantrieben zu verbinden, um die Querbewegung durchzuführen. Unter Linearantrieben sind insbesondere Hydraulik- oder Pneumatikzylinder oder auch Spindelantriebe oder dergleichen zu verstehen.

Die Flexibilität der erfindungsgemäßen Biegemaschine läßt sich noch dadurch vergrößern, daß jeder Biegeapparat einen eigenen, separat umsteuerbaren Antrieb aufweist. Dies eröffnet die Möglichkeit, die Drehachsen nicht nur gegensinnig sondern auch gleichsinnig antreiben zu können oder auch nur eine der Drehachsen. Auf diese Weise lassen sich vielfältige Biegungen herstellen.

Die oben erwähnte Zwangsführung der Biegeapparate kann in einfacher Weise als Schwenkeinrichtung ausgebildet sein, an der die Biegeapparate angebracht sind, wobei die Schwenkeinrichtungen über zumindest einen Antrieb relativ zueinander verschwenkbar sind. Die Schwenkeinrichtungen können dabei jeweils als zwei Führungslenker ausgebildet sein, die jeweils einen Viergelenkbogen bilden. Dabei ist es zweckmäßig, daß die Führungslenker jeweils parallel zueinander verlaufen und zudem auch noch die gleiche Länge aufweisen, so daß der jeweilige Viergelenkbogen ein Parallelogramm bildet. Eine einfache Bauweise ergibt sich dann, wenn die Führungslenker an den Biegeapparaten in den Achsen der Biegedruckstücke angelenkt sind.

Damit die Führungslenker und damit die Biegeapparate immer eine spiegelbildliche Anordnung zueinander haben, sollte ein Führungslenker des einen Biegeapparates mit einem Führungslenker des anderen Biegeapparates über ein Getriebe synchronisiert sein. Dies kann in einfacher Weise durch zwei miteinander kämmende Zahnräder bzw. Zahnradsegmente geschehen. Dabei wird die Zahnradübertragung besonders einfach, wenn jeweils einer der Führungslenker in der Schwenkachse des zugehörigen Viergelenkbogens gelagert ist, sein Anlenkpunkt also nur eine Drehbewegung ausführt.

Damit die beiden Viergelenkbögen auf einfache Weise bewegt werden können, sollten sie an einem schwenkbar gelagerten Antriebslenker aufgehängt sein, vorzugsweise in V-förmiger Anordnung mit nahe beieinanderliegenden Schwenkachsen.

Die freien Enden der Antriebslenker können dann mit dem Antriebsmotor gekoppelt sein. Hierzu hat es sich als zweckmäßig erwiesen, die Antriebslenker an zwei Drucklaschen anzulenken, die miteinander unter Bildung eines Gelenkvierecks gelenkig verbunden sind, wobei der Antriebsmotor auf eine der Gelenkverbindungen wirkt. Bei dieser Ausführung werden beide Biegeapparate nur über einen Antriebsmotor betätigt, was insbesondere für die Ausbildung als Handgerät vorteilhaft ist, da dies Gewicht spart. Der Antriebsmotor kann dann beispielsweise als Druckzylinder mit Rückholfeder ausgebildet sein. Es kommen auch andere Antriebe wie beispielsweise elektrische oder in Ausnahmefällen auch hydraulische Antriebe in Frage.

Unabhängig davon, auf welche Weise die beiden Biegeapparate bewegt werden, kann es zweckmäßig sein, daß jeweils ein Biegedruckstück jedes Biegeapparates in der Drehachse liegt, dieses also nur als Widerlager dient. In diesem Fall wird nur jeweils eines der Biegedruckstücke quer zum zu verbiegenden Material bewegt.

Ferner erhöht es die Vielseitigkeit der Biegemaschine, wenn die Biegedruckstücke austauschbar befestigt sind, so daß Biegedruckstücke unterschiedlichen Durchmessers montiert werden können. Auch sollte der Abstand der Biegedruckstücke jeweils eines Biegeapparates einstellbar sein, um die Anpassungsfähigkeit noch weiter zu verbessern.

Nach einem weiteren Merkmal der Erfindung ist vorgesehen, daß die Biegedruckstücke sich zu ihren freien Enden hin konisch verjüngen. Dies eröffnet die Möglichkeit, das zu biegende Material spielfrei zwischen die Biegedruckstücke einzulegen. Auf diese Weise lassen sich unabhängig von der Dicke des Materials gleiche Biegeergebnisse bei gleichen Drehwinkeln erzielen.

Schließlich sieht die Erfindung vor, daß zwischen den Biegeapparaten ein Druckstück angeordnet ist, das die Ausbildung eines Kreisbogens verhindert, so daß eine U-Biegung mit gerader Verbindung zwischen den Eckbiegungen hergestellt werden kann.

In der Zeichnung ist die Erfindung an Hand von Ausführungsbeispielen näher veranschaulicht. Es zeigen:
- Figur (1): eine Seitenansicht einer Biegemaschine mit Teilschnitten;
- Figur (2): eine Draufsicht auf die Biegemaschine gemäß Figur (1);
- Figur (3) und (4): die Biegemaschine gemäß den Fig. (1) und (2) beim Biegen eines Drahtes;
- Figur (5): eine Draufsicht auf eine andere Biegemaschine für den Handbetrieb
- Figur (6): eine Draufsicht auf eine abweichende Biegemaschine.

Die in den Figuren (1) und (2) dargestellte Biegemaschine (1) weist eine Tischplatte (2) mit angeschweißten Füßen (3, 4) auf. Die Tischplatte (2) weist einen geraden Schlitz (5) auf, in dem zwei Biegeapparate (6, 7) leicht verschieblich, jedoch verdrehfest geführt sind. Dies geschieht mittels zweier symmetrisch zur Mittelachse angeordneter Rollen (8, 9) bzw. (10, 11), deren Durchmesser der Breite des Schlitzes (5) entspricht.

Innerhalb der Biegeapparate (6, 7) ist jeweils ein Drehantrieb vorgesehen, beispielsweise ein Elektromotor mit Getriebe oder ein Hydraulikmotor. Beide treiben eine Welle (12) bzw. (13) an, an deren freien Enden ein Drehteller (14) bzw. (15) befestigt ist. Auf den Drehtellern (14, 15) befinden sich je zwei Biegedruckstücke (16, 17) bzw. (18, 19), die sich parallel zu den Drehachsen der Wellen (12, 13) erstrecken. Sie bestehen jeweils aus einer mit dem Drehteller (14) bzw. (15) verbundenen Achse (20, 21) bzw. (22, 23) und einer darauf aufgesteckten Rolle (25, 26) bzw. (27, 28). Die Rollen (25, 26) bzw. (27, 28) sind um die Achsen (20, 21) bzw. (22, 23) drehbar.

In den Figuren (3) und (4) sind die hauptsächlichen Betriebsarten der Biegemaschine (1) gemäß den Figuren (1) und (2) dargestellt, und zwar in der Draufsicht auf die beiden Biegeapparate (6, 7) bzw. deren Drehteller (14, 15) mit den Biegedruckstücken (16, 17) bzw. (18, 19). Die Tischplatte (2) ist der Übersichtlichkeit halber weggelassen.

Grundsätzlich befinden sich die Drehteller (14, 15) in der in Figur (2) gezeigten Stellung, so daß zwischen den Biegedruckstücken (16, 17) bzw. (18, 19) ein zu biegendes Material, beispielsweise ein Draht (29), eingelegt werden kann. Werden nun die beiden Drehteller (14, 15) zugleich und gegensinnig angetrieben, wie dies in den Figuren (3) und (4) durch Angabe der Pfeile C, D, E, F zu sehen ist, werden die Biegedruckstücke (16, 17) bzw. (18, 19) im wesentlichen quer gegen den Draht (29) bewegt und wird damit dem Draht (29) ein Biegemoment aufgeprägt, so daß der Draht (29) beginnt, sich frei zu biegen. Dabei verkürzt sich der Abstand zwischen den beiden Drehtellern (14, 15) selbsttätig, bis die in Figur (4) dargestellte U-Fom erreicht ist . Der Biegeradius ist dabei abhängig von dem Abstand der Drehteller (14, 15) zu Beginn des Biegevorgangs.

Die Biegung des Drahtes (29) kann aber auch bei fixiertem Abstand der beiden Drehteller (14, 15) hergestellt werden. Der Umstand, daß sich der Abstand der Drehteller (14, 15) während des Biegevorgangs nicht mehr verändern kann, wird dadurch ersetzt, daß die Rollen (25, 26) bzw. (27, 28) ein entsprechendes Herausrutschen des Drahtes (29) erlauben, sofern der Draht (29) relativ glatt ist. In beiden Fällen wird dem Draht (29) ein reines Biegemoment aufgeprägt, d. h. es treten keine zusätzlichen Kräfte auf. Der Biegeradius ist dann abhängig von dem jeweils vorher eingestellten Abstand der beiden Drehteller (14, 15).

Figur (5) zeigt eine andere Biegemaschine (32), wie sie sich insbesondere für ein beispielsweise auf Baustellen einsetzbares, transportables Handgerät eignet. Es weist eine Grundplatte (33) auf, die einen Hydraulikzylinder (34) trägt, in der ein Kolben (35) mit einer nach oben herausragenden Kolbenstange (36) geführt ist. Über eine Öffnung (37) kann die in dieser Ansicht untere Seite des Kolbens (35) druckbeaufschlagt werden. Auf die andere Seite des Kolbens (35) wirkt eine Rückholfeder (38), die bestrebt ist, den Kolben (35) bei Druckentlastung wieder nach unten zu drücken.

Das obere, freie Ende der Kolbenstange (36) ist mit einer Gelenkverbindung (39) zweier V-förmig auseinandergehender Drucklaschen (40, 41) verbunden. Mit den jeweils anderen Enden sind die Drucklaschen (40, 41) wiederum über Gelenkverbindungen (42, 43) mit zwei Antriebshebeln (44, 45) verbunden, die nach Art eines umgedrehten V verlaufen und über an der Grundplatte (33) fest angebrachte Bolzen (46, 47) drehbar gelagert sind. Durch Druckbeaufschlagung des Kolbens (35) werden die Drucklaschen (40, 41) nach oben geschoben und verschwenken dabei die Antriebshebel (44, 45) in Richtung der Pfeile K, L um die Bolzen (46, 47).

An den Bolzen (46, 47) sind frei drehbar auch zwei Führungslenker (48) bzw. (49) gelagert. Parallel dazu verlaufen jeweils ein weiterer Führungslenker (50, 51), die einerends gelenkig an den Antriebshebeln (44) bzw. (45) etwa in der Mitte zwischen den Bolzen (46) bzw. (47) und den Gelenkverbindungen (42) bzw. (43) aufgehängt sind. Die Führungslenker (48, 50) bzw. (49, 51) sind an ihren anderen Enden an jeweils einem Biegeapparat (52, 53) angelenkt. Auf diese Weise bilden die Führungslenker (48, 50) mit dem Biegeapparat (52) sowie die Führungslenker (49, 51) mit dem Biegeapparat (53) kinematisch jeweils Viergelenkbögen, die mit Hilfe der Antriebshebel (44, 45) aufeinander zu oder voneinander weg verschwenkt werden können.

Die Biegeapparate (52, 53) bestehen jeweils aus einem Drehteller (54, 55) mit jeweils senkrecht zur Zeichnungsebene hochstehenden Biegedruckstücken (56, 57, 58, 59). Wie sich insbesondere aus dem Schnitt A-A ersehen läßt, setzen sich die jeweils obere Biegedruckstücke (57, 58) aus einem Stehbolzen (60) bzw. (61) und einer darüber gestülpten Rolle (62, 63) zusammen, während die jeweils unteren Biegedruckstücke (56, 59) nur aus einem Stehbolzen (65, 66) bestehen. Alle vier Stehbolzen (60,61, 65, 66) stehen an der Rückseite über. An diesen Überständen sind die Führungslenker (48, 49, 50, 51) angelenkt.

Damit die Spiegelsymmetrie der beiden Viergelenkbögen auch bei einer Verschwenkung der Antriebshebel (44, 45) erhalten bleibt, sind die unteren Enden der Führungslenker (48, 49) mt Zahnradsegmenten (67, 68) versehen, die miteinander kämmen. Auf diese Weise wird die Bewegung der Viergelenkbögen miteinander synchronisiert.

In der gezeigten Stellung ist zwischen die Biegedruckstücke (56, 57, 58, 59) ein gerader Draht (69) eingelegt. Wird nun der Kolben (35) über die Öffnung (37) mit Druckluft beaufschlagt, wird er zusammen mit der Kolbenstange (36) und den Drucklaschen (40, 41) nach oben gedrückt. Hierdurch werden die Antriebshebel (44, 45) in Richtung der Pfeile K, L verschwenkt. Dies hat gleichzeitig auch eine Schwenkbewegung der beiden Viergelenkbögen mit den Biegeapparaten (52, 53) zur Folge, die dabei gleichzeitig auch verdreht werden und damit an zwei Stellen ein Drehmoment auf den Draht (69) ausüben. Es entsteht dann zwischen den Biegeapparaten (52, 53) eine nach unten durchhängende Biegung des Drahtes (69), wobei der Biegewinkel abhängt von dem Schwenkwinkel der Antriebshebel (44, 45). Der gewünschte Biegeradius wird durch den Abstand der beiden Biegeapparate (52, 53) zu Beginn des Biegevorgangs bestimmt. Je größer er ist, desto größer ist auch der Biegeradius, der sich beim Biegevorgang einstellt.

Mit dieser handlichen Biegemaschine (32) können somit Drähte mit dem jeweils gewünschten Biegewinkel und -radius hergestellt werden, ohne daß an der Biegemaschine (32) selbst etwas verändert werden muß.

Die in Figur (6) dargestellte Biegemaschine (70) weist eine Tischplatte (71) auf, die einen geraden Schlitz (72) hat. In diesen Schlitz (72) sind zwei Biegeapparate (73, 74) leicht verschieblich, jedoch verdrehfest geführt. Dies kann in gleicher Weise wie bei dem Ausführungsbeispiel nach den Figuren (1) und (2) geschehen.

Der in dieser Ansicht linke Biegeapparat (73) weist ein ortsfest an ihm angebrachtes, als Widerlager dienendes Biegedruckstück (75) sowie ein im Abstand zu diesem angeordnetes, weiteres Biegedruckstück (76) auf. Letzteres ist am freien Ende einer sich quer zum Schlitz (72) erstreckenden Kolbenstange (77) angebracht, die mit ihrem anderen Ende an einem in einem Hydraulikzylinder (78) geführten Kolben (79) befestigt ist. Der Hydraulikzylinder (78) ist ortsfest an dem Biegeapparat (73) angebracht.

Der in dieser Ansicht rechte Biegeapparat (74) weist ebenfalls zwei Biegedruckstücke (80, 81) auf, die im Abstand zueinander angeordnet sind und hier jeweils an den freien Enden von Kolbenstangen (82, 83) sitzen, die sich quer zum Schlitz (72) erstrecken und über Kolben (84, 85) in Hydraulikzylindern (86, 87) geführt sind. Letztere sind ortsfest an dem Biegeapparat (74) angebracht.

Zwischen die Biegedruckstücke (75, 76, 80, 81) ist parallel zum Schlitz (72) ein noch gerader Draht (88) eingelegt, der verkürzt dargestellt ist. Durch Druckbeaufschlagung der Kolben (79, 84, 85) auf der den Kolbenstangen (77, 82, 83) jeweils abgewandten Seite werden die Biegedruckstücke (76, 80, 81) gegen den Draht (88) gedrückt. Wie bei der Ausführungsform nach den vorbeschriebenen Figuren wird dem Draht (88) hierdurch ein Drehmoment aufgeprägt, so daß der Draht (88) beginnt sich zwischen den beiden Biegeapparaten (73, 74) - nach unten durchhängend - frei zu biegen. Dabei verkürzt sich der Abstand zwischen den beiden Biegeapparaten (73, 74) selbsttätig. Auch hier ist der Biegeradius abhängig von dem Abstand der Biegeapparate (73, 74) zu Beginn des Biegevorgangs.

Die in Figur (6) dargestellte Biegemaschine (70) kann selbstverständlich auch so ausgebildet sein, daß sie zwei der Biegeapparate (73) oder zwei der Biegeapparate (74) - jeweils in spiegelbildlicher Ausführung - aufweist.

## Patentansprüche

1. Biegemaschine zum Biegen von strangförmigem Material, insbesondere von Drähten, Rohren, Kabeln, Profilen oder dergleichenen mit zwei im Abstand nebeneinander angeordneten Biegeapparaten (6, 7; 52, 53), die jeweils zumindest zwei Biegedruckstücke (16, 17, 18, 19; 56, 57, 58, 59) und Antriebe (34) zum Bewegen von jeweils zumindest einem der Biegedruckstücke (16, 17, 18, 19; 56, 57, 58, 59) im wesentlichen quer zum Material (29; 69; 88) aufweisen, wobei die Antriebe gegensinnig arbeitend ausgebildet sind,
dadurch gekennzeichnet, daß die Biegedruckstücke (16, 17, 18, 19; 56, 57, 58, 59) jeweils einen frei drehbaren Mantel (25, 26, 27, 28; 62, 63) aufweisen.

2. Biegemaschine zum Biegen von strangförmigem Material, insbesondere von Drähten, Rohren, Kabeln, Profilen oder dergleichen auch nach Anspruch 1, mit zwei im Abstand nebeneinander angeordneten Biegeapparaten (6, 7; 52, 53; 73, 74), die jeweils zumindest zwei Biegedruckstücke (16, 17, 18, 19; 56, 57, 58, 59; 75, 76, 80, 81) und Antriebe zum Bewegen von jeweils zumindest einem der Biegedruckstücke (16, 17, 18, 19; 56, 57, 58, 59; 75, 76, 80, 81) im wesentlichen quer zum Material (29, 69; 88) aufweisen, wobei die Antriebe gegensinnig arbeitend ausgebildet sind und zumindest einer der Biegeapparate (6, 7; 52, 53; 73, 74) in einer zu den Achsen (12, 13) senkrechten Ebene relativ zu dem anderen bewegbar geführt ist,
dadurch gekennzeichnet, daß zumindest einer der Biegeapparate (6, 7; 52, 53; 73, 74) frei beweglich geführt ist, so daß ausschließlich Biegemomente aufgeprägt werden.

3. Biegemaschine zum Biegen von strangförmigem Material, insbesondere von Drähten, Rohren, Kabeln, Profilen oder dergleichen auch nach Anspruch 1,
mit zwei im Abstand nebeneinander angeordneten Biegeapparaten (6, 7, 52, 53; 73, 74), die jeweils zumindest zwei Biegedruckstücke (16, 17, 18, 19; 56, 57, 58, 59; 75, 76, 80, 81) und Antriebe zum Bewegen von jeweils zumindest einem der Biegedruckstücke (16, 17, 18, 19; 56, 57, 58, 59; 75, 76, 80, 81) im wesentlichen quer zum Material (29, 69; 88) aufweisen, wobei die Antriebe gegensinnig arbeitend ausgebildet sind und zumindest einer der Biegeapparate (6, 7; 52, 53; 73, 74) in einer zu den Achsen (12, 13) senkrechten Ebene relativ zu dem anderen bewegbar geführt ist,
dadurch gekennzeichnet, daß eine Zwangsführung (48, 50; 49, 51; 34) zur Verkleinerung des Abstandes zwischen den Biegeapparaten (52, 53) entsprechend dem Fortschritt beim Biegevorgang und entsprechend einem Bewegungsablauf vorgesehen ist, welcher sich bei frei beweglich geführten Biegeapparaten (52, 53) einstellt, so daß ausschließlich Biegemomente aufgeprägt werden.

4. Biegemaschine nach Anspruch 1,
dadurch gekennzeichnet, daß die Biegeapparate (6, 7) in unterschiedlichen Abständen fixierbar sind.

5. Biegemaschine nach einem der Ansprüche 1 bis 4,
dadurch gekennzeichnet, daß die Biegeapparate (6, 7; 52, 53) mit einem Drehantrieb versehen sind.

6. Biegemaschine nach einem der Ansprüche 1 oder 4,
dadurch gekennzeichnet, daß zumindest jeweils eines der Biegedruckstücke mit einem Linearantrieb (78, 86, 87) verbunden ist.

7. Biegemaschine nach Anspruch 3,
dadurch gekennzeichnet, daß die Zwangsführung als Schwenkeinrichtung (48, 50; 49, 51) ausgebildet ist, an der die Biegeapparate (52, 53) angebracht sind, wobei die Schwenkeinrichtungen (48, 50; 49, 51) über zumindest einen Antrieb (34) relativ zueinander verschwenkbar sind.

8. Biegemaschine nach Anspruch 7,
dadurch gekennzeichnet, daß die Schwenkeinrichtungen jeweils als zwei Führungslenker (48, 50; 49, 51) ausgebildet sind, die jeweils einen Viergelenkbogen bilden.

9. Biegemaschine nach Anspruch 8,
dadurch gekennzeichnet, daß die Führungslenker (48, 50; 49, 51) jeweils parallel zueinander verlaufen und die gleiche Länge aufweisen.

10. Biegemaschine nach Anspruch 8 oder 9,
dadurch gekennzeichnet, daß die Führungslenker (48, 50; 49, 51) an den Biegeapparaten (52, 53) in den Achsen der Biegearme (56, 57, 58, 59) angelenkt sind.

11. Biegemaschine nach Anspruch 8 bis 10,
dadurch gekennzeichnet, daß ein Führungslenker (48) des einen Biegeapparates (52) mit einem Führungslenker (49) des anderen Biegeapparates (53) über ein Getriebe (67, 68) synchronisiert sind.

12. Biegemaschine nach einem der Ansprüche 8 bis 11,
dadurch gekennzeichnet, daß jeweils einer der Führungslenker (48, 49) in der Schwenkachse (46, 47) des zugehörigen Viergelenkbogens gelagert ist.

13. Biegemaschine nach einem der Ansprüche 8 bis 12,
dadurch gekennzeichnet, daß jeder viergelenkbogen an einem schwenkbar gelagerten Antriebslenker (44, 45) aufgehängt ist.

14. Biegemaschine nach Anspruch 13,
dadurch gekennzeichnet, daß die Antriebslenker (44, 45) V-förmig mit nahe beieinanderliegenden Schwenkachsen (46, 47) verlaufen.

15. Biegemaschine nach Anspruch 13 oder 14,
dadurch gekennzeichnet, daß die freien Enden der Antriebslenker (44, 45) mit einem Antriebsmotor (34) gekoppelt sind.

16. Biegemaschine nach Anspruch 15,
dadurch gekennzeichnet, daß die Antriebslenker (44, 45) an zwei Drucklaschen (40, 41) angelenkt sind, die miteinander unter Bildung eines Gelenkvierecks gelenkig verbunden sind, wobei der Antriebsmotor (34) auf eine der Gelenkverbindungen (39) wirkt.

## Claims

1. Bending machine for bending material in the form of continuous lengths, more particularly wires, pipes, cables, profiles or the like, comprising two bending fixtures (6, 7; 52, 53) spaced one alongside the another and each having at least two bending pressure members (16, 17, 18, 19; 56, 57, 58, 59) and drives (34) for moving at least a respective one of the bending pressure members (16, 17, 18, 19; 56, 57, 58, 59) substantially transversely to the material (29; 69; 88), said drives being set up to operate in opposite directions,
characterised in that the bending pressure members (16, 17, 18, 19; 56, 57, 58, 59) each have a freely rotatable jacket (25, 26, 27, 28; 62, 63).

2. Bending machine for bending material in the form of continuous lengths, more particularly wires, pipes, cables, profiles or the like, as in claim 1, comprising two bending fixtures (6, 7; 52, 53; 73, 74) spaced one alongside the another and each having at least two bending pressure members (16, 17, 18, 19; 56, 57, 58, 59; 75, 76, 80, 81) and drives for moving at least a respective one of the bending pressure members (16, 17, 18, 19; 56, 57, 58, 59; 75, 76, 80, 81) substantially transversely to the material (29; 69; 88), said drives being set up to operate in opposite directions and at least one of the bending fixtures (6, 7; 52, 53; 73, 74) being able to move relative to the other in a plane perpendicular to the shafts (12, 13),
characterised in that at least one of the bending fixtures (6, 7; 52, 53; 73, 74) is able to move freely, with the result that only bending moments are imparted.

3. Bending machine for bending material in the form of continuous lengths, more particularly wires, pipes, cables, profiles or the like, as in claim 1, comprising two bending fixtures (6, 7; 52, 53; 73, 74) spaced one alongside the another and each having at least two bending pressure members (16, 17, 18, 19; 56, 57, 58, 59; 75, 76, 80, 81) and drives for moving at least a respective one of the bending pressure members (16, 17, 18, 19; 56, 57, 58, 59; 75, 76, 80, 81) substantially transversely to the material (29; 69; 88), said drives being set up to operate in opposite directions and at least one of the bending fixtures (6, 7; 52, 53; 73, 74) being able to move relative to the other in a plane perpendicular to the shafts (12, 13),
characterised in that a restraint (48, 50; 49, 51; 34) is provided for reducing the distance between the bending fixtures (52, 53) in accordance with the progress of the bending operation and in accordance with a sequence of motions initiated with the bending fixtures (52, 53) able to move freely, with the result that only bending moments are imparted.

4. Bending machine according to claim 1,
characterised in that the bending fixtures (6, 7) may be fixed at various distances apart.

5. Bending machine according to one of claims 1 to 4,
characterised in that the bending fixtures (6, 7; 52, 53) are equipped with a rotary drive.

6. Bending machine according to one of claims 1 or 4,
characterised in that at least a respective one of the bending pressure members is connected to a linear drive (78, 86, 87).

7. Bending machine according to claim 3,
characterised in that the restraint is in the form of a swivelling mechanism (48, 50; 49, 51) on which the bending fixtures (52, 53) are mounted, the swivelling mechanisms (48, 50; 49, 51) being adapted to swivel relative to one another by means of at least one drive (34).

8. Bending machine according to claim 7,
characterised in that the swivelling mechanisms are in each case in the form of two radius arms (48, 50; 49, 51), each constituting a four-bar arc.

9. Bending machine according to claim 8,
characterised in that the radius arms (48, 50; 49, 51) in each case run parallel to one another and are the same length.

10. Bending machine according to claim 8 or 9,
characterised in that the radius arms (48, 50; 49, 51) are pivoted at the bending fixtures (52, 53) in the shafts of the bending arms (56, 57, 58, 59).

11. Bending machine according to claims 8 to 10,
characterised in that a radius arm (48) of one bending fixture (52) is synchronised with a radius arm (49) of the other bending fixture (53) by means of a transmission (67, 68).

12. Bending machine according to one of claims 8 to 11,
characterised in that a respective one of the radius arms (48, 49) is mounted in the swivelling shaft (46, 47) of the associated four-bar arc.

13. Bending machine according to one of claims 8 to 12,
characterised in that each four-bar arc is suspended on a swivel-mounted drive linkage (44, 45).

14. Bending machine according to claim 13,
characterised in that the drive linkages (44, 45) extend in a vee with swivelling shafts (46, 47) lying close together.

15. Bending machine according to claim 13 or 14,
characterised in that the free ends of the drive linkages (44, 45) are coupled to a drive motor (34).

16. Bending machine according to claim 15,
characterised in that the drive linkages (44, 45) are pivoted at two pressure plates (40, 41) which are flexibly joined to one another to form a four-bar linkage, and the drive motor (34) acts on one of the wrist joints (39).

## Revendications

1. Machine de pliage pour plier un matériau allongé, en particulier des fils métalliques, des tubes, des câbles, des profilés ou objets similaires, présentant deux appareils de pliage (6, 7 ; 52, 53) agencés en juxtaposition à distance et comportant, à chaque fois, au moins deux organes presseurs de pliage (16, 17, 18, 19 ; 56, 57, 58, 59) et des entraînements (34) pour imprimer des mouvements à au moins l'un respectif des organes presseurs de pliage (16, 17, 18, 19 ; 56, 57, 58, 59), pour l'essentiel transversalement par rapport au matériau (29 ; 69 ; 88), les entraînements étant réalisés pour fonctionner dans des sens opposés,
caractérisée par le fait que les organes presseurs de pliage (16, 17, 18, 19 ; 56, 57, 58, 59) possèdent respectivement une enveloppe (25, 26, 27, 28 ; 62, 63) pouvant tourner librement.

2. Machine de pliage pour plier un matériau allongé, en particulier des fils métalliques, des tubes, des câbles, des profilés ou objets similaires, également selon la revendication 1, présentant deux appareils de pliage (6, 7 ; 52, 53 ; 73, 74) agencés en juxtaposition à distance et comportant, à chaque fois, au moins deux organes presseurs de pliage (16, 17, 18, 19 ; 56, 57, 58, 59 ; 75, 76, 80, 81) et des entraînements pour imprimer des mouvements à au moins l'un respectif des organes presseurs de pliage (16, 17, 18, 19 ; 56, 57, 58, 59 ; 75, 76, 80, 81), pour l'essentiel transversalement par rapport au matériau (29, 69 ; 88), les entraînements étant réalisés pour fonctionner dans des sens opposés, et au moins l'un des appareils de pliage (6, 7 ; 52, 53 ; 73, 74) étant guidé avec mobilité, par rapport à l'autre, dans un plan perpendiculaire aux axes (12, 13),
caractérisée par le fait qu'au moins l'un des appareils de pliage (6, 7 ; 52, 53 ; 73, 74) est guidé avec libre mobilité, de telle sorte qu'exclusivement des couples de flexion soient imposés.

3. Machine de pliage pour plier un matériau allongé, en particulier des fils métalliques, des tubes, des câbles, des profilés ou objets similaires, également selon la revendication 1,
présentant deux appareils de pliage (6, 7 ; 52, 53 ; 73, 74) agencés en juxtaposition à distance et comportant, à chaque fois, au moins deux organes presseurs de pliage (16, 17, 18, 19 ; 56, 57, 58, 59 ; 75, 76, 80, 81) et des entraînements pour imprimer des mouvements à au moins l'un respectif des organes presseurs de pliage (16, 17, 18, 19 ; 56, 57, 58, 59 ; 75, 76, 80, 81), pour l'essentiel transversalement par rapport au matériau (29, 69 ; 88), les entraînements étant réalisés pour fonctionner dans des sens opposés, et au moins l'un des appareils de pliage (6, 7 ; 52, 53 ; 73, 74) étant guidé avec mobilité, par rapport à l'autre, dans un plan perpendiculaire aux axes (12, 13),
caractérisée par le fait qu'un guidage forcé (48, 50 ; 49, 51 ; 34) est prévu pour diminuer la distance comprise entre les appareils de pliage (52, 53) en concordance avec la progression lors du processus de pliage, et en concordance avec un processus moteur qui s'ajuste, lorsque les appareils de pliage (52, 53) sont guidés avec libre mobilité, de telle sorte qu'exclusivement des couples de flexion soient imposés.

4. Machine de pliage selon la revendication 1,
caractérisée par le fait que les appareils de pliage (6, 7) peuvent être verrouillés à demeure à des distances différentes.

5. Machine de pliage selon l'une des revendications 1 à 4,
caractérisée par le fait que les appareils de pliage (6, 7 ; 52, 53) sont munis d'un entraînement en rotation.

6. Machine de pliage selon l'une des revendications 1 ou 4,
caractérisée par le fait qu'au moins l'un respectif des organes presseurs de pliage est relié à un entraînement linéaire (78, 86, 87).

7. Machine de pliage selon la revendication 3,
caractérisée par le fait que le guidage forcé est réalisé sous la forme d'un dispositif pivotant (48, 50 ; 49, 51) sur lequel les appareils de pliage (52, 53) sont installés, les dispositifs pivotants (48, 50 ; 49, 51) pouvant pivoter, l'un par rapport à l'autre, par l'intermédiaire d'au moins un entraînement (34).

8. Machine de pliage selon la revendication 7,
caractérisée par le fait que les dispositifs pivotants sont respectivement conçus sous la forme de deux biellettes de guidage (48, 50 ; 49, 51) qui matérialisent, à chaque fois, un arceau à quatre articulations.

9. Machine de pliage selon la revendication 8,
caractérisée par le fait que les biellettes de guidage (48, 50 ; 49, 51) s'étendent à chaque fois parallèlement l'une à l'autre, et présentent la même longueur.

10. Machine de pliage selon la revendication 8 ou 9,
caractérisée par le fait que les biellettes de guidage (48, 50 ; 49, 51) sont articulées, sur les appareils de pliage (52, 53), en coïncidence avec les axes des bras de pliage (56, 57, 58, 59).

11. Machine de pliage selon les revendications 8 à 10,
caractérisée par le fait qu'une biellette de guidage (48) de l'un (52) des appareils de pliage est synchronisée, par l'entremise d'un engrenage (67, 68), avec une biellette de guidage (49) de l'autre appareil de pliage (53).

12. Machine de pliage selon l'une des revendications 8 à 11,
caractérisée par le fait que l'une respective des biellettes de guidage (48, 49) est montée sur l'axe de pivotement (46, 47) de l'arceau associé à quatre articulations.

13. Machine de pliage selon l'une des revendications 8 à 12,
caractérisée par le fait que chaque arceau à quatre articulations est suspendu à une biellette d'entraînement (44, 45) montée à pivotement.

14. Machine de pliage selon la revendication 13,
caractérisée par le fait que les biellettes d'entraînement (44, 45) s'étendent en forme de V, avec des axes de pivotement (46, 47) étroitement rapprochés l'un de l'autre.

15. Machine de pliage selon la revendication 13 ou 14,
caractérisée par le fait que les extrémités libres des biellettes d'entraînement (44, 45) sont accouplées à un moteur d'entraînement (34).

16. Machine de pliage selon la revendication 15,
caractérisée par le fait que les biellettes d'entraînement (44, 45) sont articulées sur deux attaches de pression (40, 41) reliées l'une à l'autre, de manière articulée, en formant un quadrilatère articulé, le moteur d'entraînement (34) agissant sur l'une (39) des liaisons d'articulation.
